# EUROPÄISCHE PATENTANMELDUNG

(11) **EP 4 742 461 A1**
(43) Veröffentlichungstag der Anmeldung: **13.05.2026**
(21) Anmeldenummer: 24211711.7
(22) Anmeldetag: 08.11.2024
(51) Int. Cl.: H01R 13/623, H01R 13/56, H01R 13/627

(54) **STECKVERBINDER**

(71) Anmelder: HUMMEL AG, 79211 Denzlingen (DE)
(72) Erfinder: HÜGLIN, Alexander, 79369 Wyhl (DE); WOLF, Tobias, 79350 Sexau (DE); DUFNER, Tobias, 79261 Gutach Im Breisgau (DE); KEHR, Eugen, 79106 Freiburg (DE)
(74) Vertreter: Mertzlufft-Paufler, Cornelius

(57) **Zusammenfassung**

Es wird ein Steckverbinder (1) mit einem Grundkörper (2) und einem Verschlusselement (3) vorgeschlagen, wobei das Verschlusselement (3) drehbar gegenüber dem Grundkörper (2) gelagert ist, wobei der Steckverbinder (1) mit dem Verschlusselement (3) in einer gesteckten Position sicherbar ist, wobei eine Blattfeder (4) eine Kraft (5) ausübt, die einem Drehmoment (6) entgegenwirkt, das zum Drehen des Verschlusselements (3) aufgebracht wird.

## Beschreibung

Die Erfindung betrifft einen Steckverbinder mit einem Grundkörper und einem Verschlusselement, welches drehbar an dem Grundkörper gelagert ist und mit welchem der Steckverbinder in einer gesteckten Position sicherbar ist.

Solche Steckverbinder sind als Komponenten für die Elektrotechnik wie Kabelverschraubungen und Rundsteckverbinder bekannt. Steckverbinder können beispielsweise als Leistungs- und/oder Signalstecker Verwendung finden.

Aufgabe der Erfindung ist es, Steckverbinder der eingangs genannten Art zu verbessern.

Zur Lösung der genannten Aufgabe sind erfindungsgemäß die Merkmale des Anspruch 1 vorgesehen. Insbesondere wird somit zur Lösung der Aufgabe bei einem Steckverbinder der eingangs beschriebenen Art vorgeschlagen, dass eine Blattfeder eine Kraft ausübt, die einem Drehmoment, das zum Drehen des Verschlusselements aufgebracht wird, entgegenwirkt. Hierdurch kann beispielsweise erreichbar sein, dass das Verschlusselement nur dann öffnen oder schließen kann, wenn das Drehmoment, das auf das Verschlusselement ausgeübt wird, größer ist als die Kraft, die die Blattfeder ausübt. Somit lässt sich ein Verschluss für einen Steckverbinder schaffen, der sicher öffnet und schließt, also nur dann wenn ein Anwender den Verschluss öffnen oder schließen möchte.

Der Grundkörper des Steckverbinders kann der Teil sein, in dem Kabel durch den Steckverbinder verlaufen. Die gesteckte Position kann eine Position sein, indem der Steckverbinder in Steckverbindung mit einem korrespondieren Stecker ist. Zum Öffnen und Schließen des Verschlusses kann es notwendig sein, ein Drehmoment auf das Verschlusselement des Steckverbinders auszuüben. Dieses Drehmoment kann beispielsweise mit einer Hand des Anwenders oder mit einem Werkzeug, beispielsweise einer Zange aufgebracht werden.

Bei einer vorteilhaften Ausgestaltung kann vorgesehen sein, dass die Blattfeder asymmetrisch ausgestaltet ist. Hierdurch kann beispielsweise erreichbar sein, dass ein Drehmoment zum Öffnen des Verschlusses, also zum Drehen des Verschlusselements in eine Richtung, ein größeres oder kleineres Drehmoment ist als ein Drehmoment zum Schließen des Verschlusses, also zum Drehen des Verschlusselements in eine andere Richtung. In anderen Worten: das Öffnen und Schließen des Verschlusses kann unterschiedliche Drehmomente verlangen. Um ein versehentliches Öffnen, beispielsweise durch Maschinenvibrationen zu verhindern, kann das Öffnen ein größeres Drehmoment verlangen als das Schließen. Alternativ oder zusätzlich kann vorgesehen sein, dass eine Aufnahme der Blattfeder in dem Grundkörper asymmetrisch ausgestaltet ist. Auch auf diese Weise können unterschiedliche erforderliche Drehmomente zum Öffnen und Schließen erreichbar sein.

Bei einer vorteilhaften Ausgestaltung kann vorgesehen sein, dass das Verschlusselement ein Rastprofil aufweist. Hierdurch kann das Verschlusselement besonders sicher gegriffen werden. Das Rastprofil kann auch als Werkzeugansatz dienen, so dass das Verschlusselement mit einem Werkzeug gegriffen werden kann. Insbesondere kann das Verschlusselement eine Rastnase aufweisen. Hierdurch kann beispielsweise erreichbar sein, dass das Verschlusselement besonders sicher gegriffen werden kann.

Bei einer vorteilhaften Ausgestaltung kann vorgesehen sein, dass die Blattfeder das Verschlusselement direkt beaufschlagt. Hierdurch kann beispielsweise in direkter Kontakt zwischen Verschlusselement und Blattfeder ermöglicht werden, so dass keine weiteren Bauteile benötigt werden. Somit kann ein wenig fehleranfälliger Verschluss hergestellt werden. Ebenfalls kann die Montage vereinfacht werden.

Bei einer vorteilhaften Ausgestaltung kann vorgesehen sein, dass ein Verstellweg des Verschlusselements begrenzt ist. Hierdurch kann beispielsweise ein definierter Bereich geschaffen werden, in welchem das Verschlusselement gedreht werden kann. Dies kann die Anwendung für einen Anwender vereinfachen. Auch kann verhindert werden, dass das Verschlusselement in eine Richtung überdreht wird. Vorteilhaft kann auch sein, dass ein Anwender durch die Begrenzung merkt, wann ein Endpunkt der Drehbewegung des Verschlusselement erreicht ist.

Bei einer vorteilhaften Ausgestaltung kann vorgesehen sein, dass die Blattfeder mehr als ein Drittel des Verstellwegs abdeckt. Hierdurch kann beispielsweise eine gleichmäßig verteilte Kraft von der Blattfeder auf das Verschlusselement wirken.

Bei einer vorteilhaften Ausgestaltung kann vorgesehen sein, dass die Blattfeder eine Gleitfläche für das Verschlusselement bildet. Hierdurch kann beispielsweise erreichbar sein, dass eine Fläche des Verschlusselements über die Gleitfläche gleiten kann, was ein ruckelfreies Schließen und Öffnen ermöglichen kann.

Bei einer vorteilhaften Ausgestaltung kann vorgesehen sein, dass auf dem Grundkörper wenigstens eine Markierung angebracht ist. Hierdurch kann einem Anwender beispielsweise sichtbar gemacht werden, in welcher Position, "offen" oder "geschlossen" sich das Verschlusselement befindet. Alternativ oder zusätzlich kann vorgesehen sein, dass auf dem Verschlusselement wenigstens eine Markierung angebracht ist.

Hierdurch kann beispielsweise erreichbar sein, dass die Markierung zusammen mit der Markierung auf dem Grundkörper über die Position des Verschlusselements Aufschluss geben kann. Beispielsweise kann ein Pfeil auf "close" zeigen, so dass der Anwender sieht, dass das Verschlusselement im geschlossenen Zustand ist.

Bei einer vorteilhaften Ausgestaltung kann vorgesehen sein, dass eine Weiterführung drehbar gegenüber dem Grundkörper gelagert ist. Hierdurch können beispielsweise auftretende Torsionskräfte oder Drehmomente abgemindert werden.

Bei einer vorteilhaften Ausgestaltung kann vorgesehen sein, dass die Blattfeder einstückig ausgebildet ist. Hierdurch kann beispielsweise eine einfach und kostengünstige Montage ermöglicht werden. Auch kann die Produktion der Blattfeder hierdurch kostengünstig möglich sein.

Bei einer vorteilhaften Ausgestaltung kann vorgesehen sein, dass das Verschlusselement wenigstens einen Werkzeugangriffspunkt aufweist. Alternativ oder zusätzlich kann vorgesehen sein, dass der Grundkörper einen Werkzeugangriffspunkt aufweist. Alternativ oder zusätzlich kann vorgesehen sein, dass die Weiterführung einen Werkzeugangriffspunkt aufweist. Hierdurch kann beispielsweise ermöglicht werden, dass das Verschlusselement, der Grundkörper und/oder die Weiterführung mit einem Werkzeug beaufschlagt werden kann, um beispielsweise eine Verbindung zu schließen oder zu öffnen.

Es zeigen
- Fig. 1: einen Steckverbinder in einer perspektivischen Darstellung,
- Fig. 2: den Steckverbinder aus Fig. 1 in einer perspektivischen Darstellung,
- Fig. 3: den Steckverbinder aus Fig. 1-2 in einer seitlichen Darstellung,
- Fig. 4: den Steckerverbinder aus Fig. 1-3 in einer seitlichen Schnittdarstellung,
- Fig. 5: den Steckverbinder aus Fig. 1-4 in einer perspektivischen Schnittdarstellung,
- Fig. 6: den Steckverbinder aus Fig. 1-5 in einer perspektivischen Darstellung,
- Fig. 7: den Steckverbinder aus Fig. 1-6 in einer Draufsicht,
- Fig. 8: eine Teilansicht des Steckverbinders aus Fig. 1-7,
- Fig. 9: den Steckverbinder aus Fig. 1-8 in einer Seitenansicht,
- Fig. 10: einen Steckverbinder in einer perspektivischer Darstellung,
- Fig. 11: den Steckverbinder aus Fig. 10 in einer seitlichen Darstellung,
- Fig. 12: den Steckverbinder aus Fig. 10-11 in einer perspektivischen Darstellung,
- Fig. 13: den Steckverbinder aus Fig. 10-12 in einer perspektivischen Darstellung,
- Fig. 14: den Steckverbinder aus Fig. 10-13 in einer seitlichen Darstellung,
- Fig. 15: eine Blattfeder in perspektivischer Darstellung,
- Fig. 16: eine Schnittansicht des Steckverbinders und
- Fig. 17: eine Detaildarstellung der Fig. 16.

Fig. 1 zeigt einen Steckverbinder 1, wobei der Steckverbinder 1 einen Grundkörper 2 und ein Verschlusselement 3 aufweist. Das Verschlusselement 3 ist drehbar am Grundkörper 2 gelagert. Der Steckverbinder 1 ist mit dem Verschlusselement 3 in einer gesteckten Position sicherbar. Eine Blattfeder 4 übt eine Kraft 5 aus, die einem Drehmoment 6 entgegenwirkt, das zum Drehen des Verschlusselements 3 aufgebracht wird.

In einem weiteren Ausführungsbeispiel ist die Blattfeder 4 des Steckverbinders 1 asymmetrisch ausgestaltet. Eine Aufnahme 7 für die Blattfeder 4 ist ebenfalls asymmetrisch ausgestaltet, um die Blattfeder 4 aufzunehmen.

Das Verschlusselement 3 weist ein Rastprofil 8, welches mehrere Rastnasen 9 hat, auf. Somit kann das Verschlusselement 3 von Hand oder mit einem Werkzeug sicher gegriffen werden.

Fig. 16 zeigt, dass die Blattfeder 4 das Verschlusselement 3 direkt beaufschlagt. Somit wird die Kraft 5 direkt von der Blattfeder 4 auf das Verschlusselement 3 übertragen, womit dem Drehmoment 5 entgegenwirkt wird und das Drehen des Verschlusselements 3 erschwert wird.

Ein Verstellweg 10 des Verschlusselements 3 ist begrenzt. Das Verschlusselement 3 kann sich folglich nur in einem bestimmten Bereich bewegen.

Die Blattfeder 4 deckt mehr als ein Drittel des Verstellwegs 10 ab. So kann die Blattfeder 4 über einen großen Bereich des Verstellwegs 10 mit dem Verschlusselement 4 in Kontakt sein.

Die Blattfeder 4 bildet eine Gleitfläche 11 für das Verschlusselement 3. Somit kann das Verschlusselement 3 über die Blattfeder 4 gleiten. Dabei drückt was Verschlusselement 3 die Blattfeder 4 ein, wobei die Blattfeder 4 elastisch ist und einen Gegendruck, die Kraft 5, auf das Verschlusselement 3 ausübt.

Fig. 1 zeigt beispielhaft dass eine Markierung 12 sowohl auf dem Verschlusselement 3 als auch auf dem Grundkörper 2 angebracht ist.

Eine Weiterführung 13 des Steckverbinders 1 ist gegenüber dem Grundkörper 2 des Steckverbinders 1 drehbar gelagert.

Fig. 15 zeigt die einstückig ausgebildete Blattfeder 4. Die Blattfeder 4 besteht in diesem Ausführungsbeispiel aus Metall. Eine Fertigung aus einem Kunststoff erscheint jedoch auch möglich.

Das Verschlusselement 3, der Grundkörper 2 und die Weiterführung 13 weisen Werkzeugangriffspunkte 14 auf.

Der Steckverbinder 1 der Fig. 1-9 weist eine Umlenkung 15 auf, die im Innern des Steckverbinders 1 verlaufende Kabel umlenkt. Der Steckverbinder 1 der Fig. 10-14 weist zwei Umlenkungen 15 auf, wodurch eine 180° Kabelführung ermöglicht wird.

Die gezeigten Steckverbinder 1 verfügen jeweils für ein Kabeleingangsende 16 und ein Steckteilende 17.

Fig. 10 zeigt, dass eine Schnittstelle 18 ausgebildet ist, an der ein Teil des Steckverbinder 1 mit dem Steckteilende 17 und ein anderer Teil des Steckverbinders 1 mit dem Kabeleingangsende 16 verschraubt sind.

Das Verschlusselement 3 ist drehbar an dem Grundkörper 2 gelagert. Die Schnittansicht in Fig. 4 zeigt diese drehbare Lagerung. Der Grundkörper 2 ist auch drehbar gegenüber der Weiterführung 13 gelagert, beziehungsweise ist die Weiterführung drehbar gegenüber dem Grundkörper 2 gelagert. Der Steckverbinder 1 umfasst eine Durchführungsanordnung 19 für die im Innern des Steckverbinders 1 verlaufenden Kabel (nicht gezeigt). Diese Durchführungsanordnung 19 besteht im gezeigten Ausführungsbeispiel auf einem Winkelteil 20, dem Kabeleingangsende 16 und dem Steckteilende 17.

Das Ausführungsbeispiel der Fig. 10-14 umfasst ein zweites Winkelteil 21 am Kabeleingangsende 16.

Die in Fig. 16 und 17 dargestellte Einbausituation der Blattfeder 4, zeigt, dass das Verschlusselement 3 eine Nase 22 aufweist, die in Richtung des Innern des Steckverbinders 1 gerichtet ist. Diese Nase 22 des Verschlusselements 3 drückt beim Öffnen und Schließen des Verschlusselements 3 gegen die Blattfeder 4 und staucht diese. In einer Ruheposition, also wenn das Verschlusselement 3 vollständig geöffnet oder geschlossen ist, drücken einerseits Seiten der Nase 22 gegen eine Schräge 23 der Blattfeder 4 und andererseits Seiten der Nase 22 gegen eine Schulter 24 des Steckverbinders 1.

Das Verschlusselement 3 lässt sich selbstverständlich in zwei Richtungen drehen.

Es wird ein Steckverbinder 1 mit einem Grundkörper 2 und einem Verschlusselement 3 vorgeschlagen, wobei das Verschlusselement 3 drehbar gegenüber dem Grundkörper 2 gelagert ist, wobei der Steckverbinder 1 mit dem Verschlusselement 3 in einer gesteckten Position sicherbar ist, wobei eine Blattfeder 4 eine Kraft 5 ausübt, die einem Drehmoment 6 entgegenwirkt, das zum Drehen des Verschlusselements 3 aufgebracht wird.

### Bezugszeichenliste

- 1: Steckverbinder
- 2: Grundkörper
- 3: Verschlusselement
- 4: Blattfeder
- 5: Kraft
- 6: Drehmoment
- 7: Aufnahme
- 8: Rastprofil
- 9: Rastnase
- 10: Verstellweg
- 11: Gleitfläche
- 12: Markierung
- 13: Weiterführung
- 14: Werkzeugangriffspunkt
- 15: Umlenkung
- 16: Kabeleingangsende
- 17: Steckteilende
- 18: Schnittstelle
- 19: Durchführungsanordnung
- 20: Winkelteil
- 21: Winkelteil
- 22: Nase
- 23: Schräge
- 24: Schulter

## Patentansprüche

1. Steckverbinder (1) mit einem Grundkörper (2) und einem Verschlusselement (3), welches drehbar an dem Grundkörper (2) gelagert ist und mit welchem der Steckverbinder (1) in einer gesteckten Position sicherbar ist, **dadurch gekennzeichnet, dass** eine Blattfeder (4) eine Kraft (5) ausübt, die einem Drehmoment (6), das zum Drehen des Verschlusselements (3) aufgebracht wird, entgegenwirkt.

2. Steckverbinder (1) nach Anspruch 1, **dadurch gekennzeichnet, dass** die Blattfeder (4) asymmetrisch ausgestaltet ist und/oder dass eine Aufnahme (7) der Blattfeder (4) in dem Grundkörper (2) asymmetrisch ausgestaltet ist.

3. Steckverbinder (1) nach einem der vorangehenden Ansprüche, **dadurch gekennzeichnet, dass** das Verschlusselement (3) ein Rastprofil (8), insbesondere eine Rastnase (9), aufweist.

4. Steckverbinder (1) nach einem der vorangehenden Ansprüche, **dadurch gekennzeichnet, dass** die Blattfeder (4) das Verschlusselement (3) direkt beaufschlagt.

5. Steckverbinder (1) nach einem der vorangehenden Ansprüche, **dadurch gekennzeichnet, dass** ein Verstellweg (10) des Verschlusselements (3) begrenzt ist.

6. Steckverbinder (1) nach einem der vorangehenden Ansprüche, **dadurch gekennzeichnet, dass** die Blattfeder (4) mehr als ein Drittel des Verstellwegs (10) abdeckt.

7. Steckverbinder (1) nach einem der vorangehenden Ansprüche, **dadurch gekennzeichnet, dass** die Blattfeder (4) eine Gleitfläche (11) für das Verschlusselement (3) bildet.

8. Steckverbinder (1) nach einem der vorangehenden Ansprüche, **dadurch gekennzeichnet, dass** auf dem Grundkörper (2) und/oder dem Verschlusselement (3) wenigstens eine Markierung (12) angebracht ist.

9. Steckverbinder (1) nach einem der vorangehenden Ansprüche, **dadurch gekennzeichnet, dass** eine Weiterführung (13) drehbar gegenüber dem Grundkörper (2) gelagert ist.

10. Steckverbinder (1) nach einem der vorangehenden Ansprüche, **dadurch gekennzeichnet, dass** die Blattfeder (4) einstückig ausgebildet ist.

11. Steckverbinder (1) nach einem der vorangehenden Ansprüche, **dadurch gekennzeichnet, dass** das Verschlusselement (3) und/oder der Grundkörper (2) und/oder die Weiterführung (13) wenigstens einen Werkzeugangriffspunkt (14) aufweisen.
